# EUROPÄISCHE PATENTSCHRIFT

(11) **EP 3 878 600 B1**
(45) Veröffentlichungstag und Bekanntmachung des Hinweises auf die Patenterteilung: **03.04.2024**
(21) Anmeldenummer: 21158629.2
(22) Anmeldetag: 23.02.2021
(51) Int. Cl.: B25H 1/12, B25H 3/02

(54) **MONTAGEARBEITSPLATZ SOWIE MONTAGEVERFAHREN**
ASSEMBLY WORK STATION AND METHOD OF ASSEMBLY
POSTE DE TRAVAIL DE MONTAGE, AINSI QUE PROCÉDÉ DE MONTAGE

(30) Priorität: 09.03.2020 DE 102020106284
(43) Veröffentlichungstag der Anmeldung: 15.09.2021
(73) Patentinhaber: Technische Hochschule Ostwestfalen-Lippe, 32657 Lemgo (DE)
(72) Erfinder: Dr. Beckmann, Nils, 32657 Lemgo (DE); Prof. Dr. Hinrichsen, Sven, 32657 Lemgo (DE); Meyer, Frederic, 32339 Espelkamp (DE); Nikolenko, Alexander, 32657 Lemgo (DE)
(74) Vertreter: Ostermann, Thomas

(56) Entgegenhaltungen:
- CN-U- 201 625 968
- DE-T2- 60 112 344
- DE-U1-202011 106 404
- GB-A- 1 150 683

## Beschreibung

Die Erfindung betrifft einen Montagearbeitsplatz nach dem Oberbegriff des Patentanspruchs 1.

Ferner betrifft die Erfindung ein Verfahren nach dem Oberbegriff des Patentanspruchs 9.

Aus der DE 103 20 557 B4 ist ein Montagearbeitsplatz für die manuelle Montage von Baugruppen und dergleichen aus einer Mehrzahl von Bauteilen bekannt, die eine Arbeitsfläche umfasst, an der ein Monteur sitzt oder steht. Als Arbeitsfläche dient ein Arbeitstisch, der durch ein Gestell getragen wird. Zusätzlich trägt das Gestell eine Anzahl von in einem Bogen angeordneten Behältern, in denen die verschiedenen Bauteile zur Verfügung gestellt werden. An oberen Querstreben des Gestells ist eine Signalisierungseinheit befestigt, mittels derer starre Bilder auf die Arbeitsfläche projizierbar sind, so dass für den Monteur die auszuführenden Montageschritte angezeigt werden. Ferner ist diese Signalisierungseinheit dafür vorgesehen, die Behälter zu beleuchten, aus denen der Monteur die entsprechenden Bauteile in dem jeweiligen Montageschritt zu entnehmen hat. Der bekannte Montagearbeitsplatz ermöglicht somit eine relativ sichere Anleitung des Monteurs zur Montage der Baugruppe. Nachteilig an dem bekannten Montagearbeitsplatz ist, dass bei erhöhter Anzahl von zu verbauenden Bauteilen die Anzahl der Behälter entsprechend wächst, wobei sich das Problem ergibt, dass eine die Behälter aufweisende Behälteranordnung relativ voluminös ist. Dies verlangt von dem Monteur relativ große Wege zum Entnehmen der Bauteile. Zwar ist es aus der EP 1 573 340 B1 bekannt, ein Karussell zur Lagerung vorzusehen. Das Karussell dient jedoch zum Lagern von Artikeln, wobei innerhalb des Karussells ein Roboter angeordnet ist, mittels dessen die Artikel zwischen einer Position innerhalb des Karussells und einer Zuführeinheit übergeben werden. Das Karussell ist somit nicht zur manuellen Entnahme von Artikeln geeignet.

Aus der DE 601 12 344 T2 ist ein Montagearbeitsplatz für manuelle Montage von Baugruppen bekannt. Dieser Montagearbeitsplatz umfasst eine Mehrzahl in Richtung einer Drehachse das Karussell versetzt angeordnete tellerförmige Ausleger, die in unterschiedlichen horizontalen Ebenen angeordnet sind. Die tellerförmigen Ausleger sind jeweils als Kreisscheibe ausgebildet, auf denen eine Mehrzahl von im Kreis angeordneter Behälter aufgesetzt sind zur Aufnahme der jeweiligen Bauteile. Das Karussell ist von einer zylinderförmigen Abdeckwand umgeben, die eine vertikale Öffnung aufweist, so dass von einem Monteur an einem Greifarm mehrere Bauteile in unterschiedlichen Ebenen angeordnete Behälter entnommen werden können.

Aufgabe der vorliegenden Erfindung ist es, einen Montagearbeitsplatz sowie ein Montageverfahren anzugeben, so dass die manuelle Entnahme von Bauteilen aus einer Mehrzahl von Behältern optimiert wird, wobei insbesondere die Entnahmewege und -zeiten verkürzt werden sollen.

Zur Lösung dieser Aufgabe weist die Erfindung die Merkmale des Patentanspruchs 1 auf.

Nach der Erfindung sind Bauteile aufnehmende Behälter verteilt in einem Karussell angeordnet, wobei jedem Karussell eine Antriebseinheit zugeordnet ist, die derart ansteuerbar sind, dass die für jeden Montageschritt zu entnehmenden Bauteile in einer für den Monteur zugänglichen Entnahmeposition verbracht werden. Vorteilhaft können Bauteile dem Monteur in einem ergonomisch günstigen Greifbereich bereitgestellt werden. Die Bereitstellung erfolgt vorzugsweise montageschrittbezogen. Ein weiterer Vorteil der Erfindung besteht darin, dass mittels des Karussells eine verbesserte Flächen- bzw. Raumnutzung erfolgt. Die für den jeweiligen Montageschritt erforderlichen Bauteile können durch entsprechende Drehung der Karussells an einer Vorderseite in einem Greifraum für den Monteur bereitgestellt werden, während die nicht benötigten Bauteile in einem hinteren Raum angeordnet sind. In einem definierten Greifraum kann somit eine relativ hohe Anzahl von Bauteilen bereitgestellt werden, was zu einer relativ hohen Bauteilbereitstellungsdichte führt. Der Quotient aus Anzahl der verschiedenen Bauteile zum für den Monteur zugänglichen Greifraumvolumen ist relativ groß und rechnerisch größer als bei einer typischen, planaren Bereitstellung der Behälter im Greifraum ohne die hier vorgestellten Karussells mit spezieller Anordnung der Behälter.

Nach der Erfindung weist das Karussell eine Mehrzahl von axial versetzt angeordneten tellerförmigen Auslegern auf, auf denen jeweils konzentrisch die Behälter angeordnet sind. Raumsparend kann somit die Anzahl der in dem Greifbereich zugänglichen Bauteile zusätzlich wesentlich erhöht werden.

Nach der Erfindung sind die konzentrisch angeordneten Behälter, die in zwei unterschiedlichen horizontalen Ebenen angeordnet sind, in Umfangsrichtung der tellerförmigen Ausleger versetzt zueinander angeordnet. In axialer Projektion befinden sich die Behälter der einen horizontalen Ebene in einem Zwischenraum zwischen Behältern der anderen horizontalen Ebene. Die Behälter der verschiedenen horizontalen Ebenen sind somit nicht fluchtend in axialer Richtung angeordnet, sondern nur die Behälter jeder zweiten horizontalen Ebene sind in axialer Richtung fluchtend zueinander angeordnet. Vorteilhaft kann hierdurch der Monteur die in den entsprechenden Behältern angeordneten Bauteile einfach greifen und entnehmen. Zudem kann durch diese Art der Anordnung der Behälter der Abstand zwischen den horizontalen Ebenen gering gehalten werden und in der Folge eine sehr hohe Bauteilbereitstellungsdichte realisiert werden.

Nach einer Weiterbildung der Erfindung weist die Antriebseinheit einen in der Geschwindigkeit steuerbaren Servo-Synchronmotor mit integrierter Regelungselektronik auf, der über ein Schneckengetriebe mit einer Welle des Karussells verbunden ist. Vorteilhaft kann die Zielposition bzw. Entnahmeposition des Behälters mit ruckfreiem Geschwindigkeitsverlauf angefahren werden.

Nach einer Weiterbildung der Erfindung weist eine Steuereinheit eine speicherprogrammierbare Steuerung mit einem Karussellsteuerprogramm auf, das in Abhängigkeit von einem durch einen Leitrechner vorgegebenen Baugruppenerstellungsprogramm die an die Antriebseinheiten gerichteten Steuersignale erzeugt. Vorteilhaft können hierdurch insbesondere bei der variantenreichen Einzel- oder Kleinserienmontage eine Mehrzahl von Baugruppen, die jeweils eine große Anzahl von gleichen Bauteilen aufweisen, an dem Arbeitsplatz montiert werden. Das Baugruppenerstellungsprogramm dient hier als übergeordnete Instanz, die eine Entnahmefolge der für die jeweilige Baugruppe erforderlichen Bauteile vorgibt, während das Karussellsteuerprogramm als ausführende Instanz das mindestens eine Karussell so ansteuert, dass die entsprechenden Bauteile montageschrittgerecht in dem Griffraum zur Entnahme bereitgestellt werden.

Nach einer Weiterbildung der Erfindung ist eine optische Signalisierungseinheit vorgesehen, so dass dem Monteur für jeden Montageschritt der Behälter signalisiert wird, der das als nächstes zu entnehmende Bauteil enthält. Vorteilhaft kann hierdurch sichergestellt werden, dass der Monteur stets die richtigen Bauteile entnimmt.

Zur Lösung dieser Aufgabe weist die Erfindung die Merkmale des Patentanspruchs 9 auf.

Vorteilhaft ermöglicht das erfindungsgemäße Montageverfahren für jeden Montageschritt eine optimale örtliche Bereitstellung von Bauteilen, so dass die für den Monteur vorzunehmenden Entnahmewege klein gehalten werden können einerseits und wobei eine Mehrzahl von unterschiedlichen Baugruppen und/oder Baugruppen aus einem großen Reservoir von Bauteilen montiert werden können andererseits. Insbesondere bei einer Mehrzahl von Karussells können viele zu entnehmende Bauteile in einer Entnahmeposition bereitgestellt werden, die einen relativ kurzen Greifweg des Monteurs verlangt.

Nach der Erfindung werden die Karussells derart angesteuert, dass nacheinander zu verbauende Bauteile in Behältern unterschiedlicher Karussells enthalten sind. Vorteilhaft entsteht hierdurch keine Wartezeit durch Verdrehen des Karussells, wenn sich in demselben die nacheinander zu verbauenden Bauteile befinden.

Nach einer Weiterbildung der Erfindung wird mittels Eingabemittel durch den Monteur ein Montagebestätigungssignal an die Steuereinheit gesendet, die daraufhin für den nächsten oder übernächsten Montageschritt Steuersignale erzeugt, so dass mittels einer Antriebseinheit das mindestens eine Karussell so verdreht wird, dass das zu entnehmende Bauteil die optimale Entnahmeposition einnimmt. Vorteilhaft werden hierdurch die Entnahmewege reduziert.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Fig. 1: eine perspektivische Darstellung eines Montagearbeitsplatzes,
- Fig. 2: eine Vorderansicht des Montagearbeitsplatzes,
- Fig. 3: eine perspektivische Darstellung eines Karussells des Montagearbeitsplatzes,
- Fig. 4: eine Draufsicht auf einen horizontalen Ausleger des Karussells,
- Fig. 5: eine schematische Darstellung der möglichen Anzahl der Erstellung von unterschiedlichen Baugruppen aus gleichen und unterschiedlichen Bauteilen und
- Fig. 6: ein Blockschaltbild einer elektrischen Ansteuerung von montagerelevanten elektrischen Einheiten an dem Montagearbeitsplatz.

Ein erfindungsgemäßer Montagearbeitsplatz dient zur manuellen Montage von vornehmlich variantenreichen Baugruppen oder Erzeugnissen, die vorzugsweise in Losgröße 1 oder Kleinserie montiert werden. Die Baugruppen können zum Beispiel an dem Montagearbeitsplatz 1 (Fig. 1) vormontiert werden, um sie dann an einer Endmontagelinie - etwa im Maschinenbau - zuzuführen. Beispielsweise können unterschiedliche pneumatische Baugruppen bestehend aus typischerweise sechs bis zwanzig Bauteilen an dem Montagearbeitsplatz 1 manuell durch einen Monteur montiert werden. Weitere Beispiele für Erzeugnisse sind kleinere Antriebe, Kompressoren oder dergleichen in jeweils unterschiedlichen Varianten.

Der Montagearbeitsplatz 1 umfasst ein Gestell 2, das mehrere montagerelevante Einheiten des Montagearbeitsplatzes 1 trägt. Zum einen trägt das Gestell 2 eine als horizontalen Arbeitstisch ausgebildete Arbeitsfläche 3, an der ein nicht dargestellter Monteur steht oder sitzt, um auf der Arbeitsfläche 3 die Bauteile zu montieren. Ferner sind an dem Gestell 2 eine Mehrzahl von Karussells 4 (im vorliegenden Ausführungsbeispiel drei Karussells) befestigt, die über ein nicht dargestelltes Lager vertikal axial drehbeweglich zu dem Gestell 2 gelagert sind. Die Karussells 4 weisen jeweils eine vertikal verlaufende Welle 24 auf, die um eine vertikale Drehachse 5 verdrehbar ist. Jedem der Karussells 4 ist jeweils eine Antriebseinheit 6 zugeordnet, die vorzugsweise einen in der Geschwindigkeit steuerbaren Servo-Synchronmotor mit integrierter Regelungselektronik aufweist. Jeder Servo-Synchronmotor ist über ein Schneckengetriebe mit der Welle 24 des Karussells 4 verbunden. Eine schnell drehende Schneckenwelle des Schneckengetriebes ist mit dem Servo-Synchronmotor und eine langsam drehende Schneckenradseite mit der Welle 24 des Karussells 4 verbunden. Die Servo-Synchronmotoren weisen jeweils eine Feldbus-Schnittstelle auf, so dass sie mit einer speicherprogrammierbaren Steuerung SPS kommunizieren können bzw. Steuersignale von der speicherprogrammierbaren Steuerung SPS erhalten können.

Jedem Karussell 4 ist eine Antriebseinheit 6 zugeordnet, so dass die Karussells 4 unabhängig voneinander verdrehbar sind.

Die Karussells 4 weisen im vorliegenden Ausführungsbeispiel eine Mehrzahl von im Wesentlichen horizontal verlaufenden tellerförmigen Auslegern 7 auf, die axial versetzt zueinander angeordnet sind. Die tellerförmigen Ausleger 7 dienen zur Aufnahme von Behältern 8, in denen jeweils eine Mehrzahl von gleichen Bauteilen bereitgestellt wird. Die Behälter 8 weisen einen rechteckförmigen Boden auf, der lagefest auf im Wesentlichen die gleiche Dimension aufweisenden Aufnahmen 9 des tellerförmigen Auslegers 7 befestigt ist. Alternativ kann auch mehr als ein Behälter 8 je Ausleger 7 befestigt werden. Nach oben hin ist der Behälter 8 offen ausgebildet, so dass von oben her die Bauteile aus dem Behälter 8 entnehmbar sind. Von dem Boden des Behälters 8 ragen aufrechte Seitenwände hoch. An einem radial äußeren Ende der Behälter 8 weisen diese eine Greiföffnung auf, so dass die Bauteile leichter zu entnehmen sind. Zu diesem Zweck weist eine äußere Vorderwandung 10 der jeweiligen Behälter 8 eine geringere Höhe auf als Seitenwandungen 11 der Behälter 8. Wie aus den Figuren 3 und 4 zu entnehmen ist, sind die rechteckförmigen Aufnahmen 9 in Umfangsrichtung zu der vertikalen Drehachse 5 verteilt angeordnet. Im vorliegenden Ausführungsbeispiel weist jeder tellerförmige Ausleger 7 acht Aufnahmen 9 bzw. acht Behälter 8 auf. Die Aufnahmen 9 sind nach außen hin leicht nach unten geneigt ausgebildet, so dass die Bauteile aus dem Behälter 8 einfacher zu entnehmen sind.

Die tellerförmigen Ausleger 7 sind auf der Welle 24 des Karussells 4 mit Flanschwellenböcken befestigt. Die Aufnahmen 9 der jeweiligen tellerförmigen Ausleger 7 sowie die Behälter 8 sind somit konzentrisch um die vertikale Drehachse 5 angeordnet. Sie weisen jeweils den gleichen radialen Abstand auf.

Wie besonders gut aus Figur 3 zu ersehen ist, sind die tellerförmigen Ausleger 7 in Axialrichtung, also in Richtung der vertikalen Drehachse 5, um einen radialen Versatzwinkel ϕ alternierend in Drehrichtung D versetzt zueinander angeordnet. Ein erster tellerförmiger Ausleger 7', der sich in einer ersten horizontalen Ebene erstreckt, ist zu einem in Axialrichtung beabstandet zueinander angeordneten benachbarten zweiten tellerförmigen Ausleger 7", der sich in einer zweiten horizontalen Ebene erstreckt, um den radialen Versatzwinkel ϕ so in Drehrichtung versetzt angeordnet, dass die Aufnahme 9 bzw. Behälter 8 des ersten tellerförmigen Auslegers 7' bei axialer Projektion zwischen Aufnahmen 9 bzw. Behältern 8 des zweiten tellerförmigen Auslegers 7" angeordnet sind. Bei axialer Projektion sind die in einem Zwischenraum zwischen den Aufnahmen 9 des anderen tellerförmigen Auslegers 7' bzw. 7" um den radialen Versatzwinkel ϕ versetzt angeordnet. Der radiale Versatzwinkel ϕ entspricht der Hälfte eines Umfangswinkels α, um den die Aufnahmen 9 jedes tellerförmigen Auslegers 7, 7', 7"versetzt zueinander angeordnet sind. Vorteilhaft kann hierdurch eine größere Anzahl von Behältern 8 je Karussell 4 in einem für den Monteur zugänglichen Greifraum 12 verbracht werden.

Die Behälter 8 sind vorzugsweise gleich ausgebildet und in einem gleichen radialen Abstand zu der vertikalen Drehachse 5 angeordnet.

Im vorliegenden Ausführungsbeispiel sind drei Karussells 4 an dem Gestell 2 drehbeweglich befestigt, wobei ein mittleres Karussell 4' im Vergleich zu den anderen Karussells 4" zurückversetzt angeordnet ist. Hierdurch ist nicht nur ein einer Vorderseite 13 des Montagearbeitsplatzes 1 zugewandter vorderer Bereich 14 des mittleren Karussells 4", sondern auch ein seitlicher Bereich 15 der äußeren Karussells 4" zugänglich, was die Anzahl der für den Monteur zugänglichen Behälter 8 weiter erhöht bzw. die Drehhäufigkeit der Karussells 4 zur Bereitstellung der entsprechenden Bauteile verringert.

Zusätzlich sind an dem Gestell 2 ein nicht dargestellter Schaltschrank befestigt, der die speicherprogrammierbare Steuerung SPS enthält sowie eine Signalisierungseinheit 16 zur Erzeugung von optischen Signalen, mittels derer dem Monteur signalisierbar ist, aus welchem Behälter 8 in dem nächsten Montageschritt das Bauteil zu entnehmen ist. Die Signalisierungseinheit 16 ist in einem oberen Bereich des Gestells 2, also oberhalb der Karussells 4 angeordnet. Die Signalisierungseinheit 16 ist nach unten in Richtung der Arbeitsfläche 3 bzw. der Behälter 8 orientiert angeordnet. Beispielsweise kann die Signalisierungseinheit 16 als eine Lichtprojektionseinheit oder insbesondere als ein Beamer ausgebildet sein, die ein optisches Hinweissignal auf die Arbeitsfläche 3 und/oder auf den Behälter 8 projiziert, aus dem das nächste Bauteil zu entnehmen ist. Alternativ kann die Signalisierungseinheit 16 eine Mehrzahl von Sensorleuchten aufweisen, die jeweils den Behältern 8 zugeordnet sind, beispielsweise an den Aufnahmen 9 befestigt sind. Diese Sensorleuchten sind derart ansteuerbar, dass nur die Sensorleuchte eines solchen Behälters 8 aufleuchtet, aus dem das Bauteil zu entnehmen ist. Die Signalisierungseinheit 16 ermöglicht somit eine sichere Entnahmesteuerung der Bauteile bzw. sichere Steuerung des manuellen Montageprozesses.

Die speicherprogrammierbare Steuerung SPS ist Teil einer Steuereinheit 17, mittels derer baugruppenabhängig die Karussells 4 und die Signalisierungseinheit 16 angesteuert werden.

Die Steuereinheit 17 umfasst einen Leitrechner 18, der als übergeordnete Instanz die speicherprogrammierbare Steuerung SPS und die Signalisierungseinheit 16 ansteuert. Gegebenenfalls kann der Leitrechner 18 auch mit einer Eingabeeinheit 19 verbunden sein, wobei die Eingabeeinheit 19 ein Mikrofon zur Eingabe von Sprache und/oder ein elektronisches Datengerät (Touchpanel) und/oder Bedientasten zur Eingabe von den Montageschritten jeweils bestätigenden Montageschrittbestätigungssignalen dient. Der Leitrechner 18 weist ein Baugruppenerstellungsprogramm 20 sowie einen Speicher auf, so dass eine Mehrzahl von Baugruppen B1, B2, B3 ... Bₙ, beispielsweise n-Baugruppen, aus einer Mehrzahl von Bauteilen, beispielsweise m-Bauteilen, montiert werden können. Beispielsweise sind die Daten für die Montage von hundert unterschiedlichen Baugruppen in dem Leitrechner 18 gespeichert, wobei beispielsweise auf einen Bauteilevorrat von 120 Bauteilen zurückgegriffen werden kann. Die Baugruppen können jeweils beispielsweise aus sechs bis zwanzig Bauteilen zusammengesetzt sein.

Die speicherprogrammierbare Steuerung SPS weist ein Karussellsteuerprogramm 21 auf, mittels dessen die jeweils den Karussells 4 zugeordneten Antriebseinheiten 6 angesteuert werden, so dass für jeden Montageschritt die die zu entnehmenden Bauteile enthaltenen Behälter 8 in einer Entnahmeposition 22 in dem Greifraum 12 bringbar sind.

Das Baugruppenerstellungsprogramm 20 ist derart ausgebildet, dass die Bauteile auf die Karussells 4 derart verteilt angeordnet sind, dass in aufeinanderfolgenden Montageschritten zu verbauende Bauteile in Behältern 8 unterschiedlicher Karussells 4 enthalten sind. Hierdurch ist sichergestellt, dass zu Anfang des Montageschritts bereits das zu verteilende Bauteil in Entnahmeposition 22 positioniert ist.

Die Montage der Bauteile erfolgt in folgender Weise. In einem ersten Schritt wird der Montageprozess durch Betätigung der Eingabeeinheit 19 mittels des Monteurs gestartet, wobei ein in dem Leitrechner 18 hinterlegter Montageauftrag ausgewählt wird. Nachfolgend werden die Karussells 4 in jedem Montageschritt, in dem jeweils ein Bauteil von den Karussells 4 entnommen wird, so verdreht, dass sich das zu entnehmende Bauteil in der dem Monteur zugewandten Entnahmeposition 22 befindet. Die Entnahmeposition 22 befindet sich in dem Greifraum 12, so dass das entsprechende Bauteil einfach mit möglichst geringem Bewegungsaufwand ergonomisch entnommen werden kann. Zum erleichterten Entnehmen kann die Signalisierungseinheit 16 dem Monteur ein entsprechendes Hinweissignal auf den Behälter 8 abgeben. Nach der Bauteileentnahme montiert der Monteur das Bauteil entsprechend der Produktspezifikation. Dazu werden dem Monteur entsprechende Informationen auf der Arbeitsfläche mittels der Signalisierungseinheit 16 angezeigt. Nach Verbauen des Bauteils am Ende des Montageschrittes erfolgt eine Eingabe des Monteurs über die Eingabeeinheit 19, wobei ein Montageschrittbestätigungssignal an den Leitrechner 18 gesendet wird. Anschließend erfolgen weitere Montageschritte, bis die Baugruppe fertig montiert ist. Es erfolgt somit eine stückweise Montage.

Vorzugsweise ist die optische Signalisierungseinheit 16 derart ausgebildet, dass auch das Rüsten von Karussells unterstützt wird. Sind andere Erzeugnisse oder Baugruppen aus anderen als den bisher bereitgestellten Bauteilen zu montieren, so können einzelne Karussells ausgetauscht werden. Der Vorgang dieses manuellen Austauschens, das als Rüsten bezeichnet wird, wird durch optische Signale unterstützt, indem dem Monteur angezeigt wird, welches Karussell 4, 4', 4" auszutauschen ist.

Nach einer nicht dargestellten alternativen Ausführungsform kann der Montagearbeitsplatz 1 auch lediglich ein einziges Karussell 4 aufweisen, wenn die Bauteileanzahl entsprechend gering ist.

## Patentansprüche

1. Montagearbeitsplatz für die manuelle Montage von Baugruppen aus einer Mehrzahl von Bauteilen mit einer Arbeitsfläche (3), auf der die Bauteile montierbar sind, und mit einer Mehrzahl von jeweils einer Anzahl von Bauteilen aufnehmenden Behältern (8), die übereinander und/oder nebeneinander verteilt in einem Greifraum (12) angeordnet sind,
- wobei die Behälter (8) in mindestens einem drehbar um eine vertikale Drehachse (5) verdrehbaren Karussell (4, 4', 4") angeordnet sind,
- wobei eine Antriebseinheit (6) vorgesehen ist zum Verdrehen des Karussells (4, 4', 4"),
- wobei eine Steuereinheit (17) vorgesehen ist zum Ansteuern der Antriebseinheit (6), wobei die Steuereinheit (17) derart auf die Antriebseinheit (6) einwirkt, dass in jedem Montageschritt der mit dem für die Montage erforderlichen Bauteil versehene Behälter (8) für einen an der Arbeitsfläche (3) stehenden Monteur zugänglich ist
- wobei das Karussell (4, 4', 4") eine Anzahl von in Richtung einer Drehachse (5) des Karussells (4) versetzt zueinander angeordnete tellerförmige Ausleger (7, 7', 7") aufweist, wobei der tellerförmige Ausleger (7, 7', 7") eine Anzahl von konzentrisch um die Drehachse (5) angeordnete Behälter (8) aufweist,
**dadurch gekennzeichnet, dass** die tellerförmigen Ausleger (7, 7', 7") radial hervorstehende rechteckförmige Aufnahmen (9) aufweisen, die in Umfangsrichtung zu der vertikalen Drehachse (5) verteilt angeordnet sind und dass die in Richtung der Drehachse (5) an den tellerförmigen Auslegern (7, 7', 7") befestigten Behälter (8) alternierend um einen radialen Versatzwinkel (ϕ) in Umfangsrichtung versetzt zueinander angeordnet sind, so dass die Behälter (8) des einen tellerförmigen Auslegers (7'), der sich in einer ersten horizontalen Ebene erstreckt, in einem Zwischenraum zwischen Behältern (8) des anderen tellerförmigen Auslegers (7"), der sich in einer zweiten horizontalen Ebene erstreckt, und vice versa angeordnet sind

2. Montagearbeitsplatz nach Anspruch 1, **dadurch gekennzeichnet, dass** die auf dem jeweiligen tellerförmigen Ausleger (7, 7', 7") angeordneten Behälter (8) gleich ausgebildet und in einem gleichen radialen Abstand zu der Drehachse (5) angeordnet sind.

3. Montagearbeitsplatz nach Anspruch 1 oder 2, **dadurch gekennzeichnet, dass** mehrere Karussells (4, 4', 4") in horizontaler Richtung nebeneinander angeordnet sind und dass ein Gestell (2) sowohl die Karussells (4) als auch die Arbeitsfläche (3) trägt.

4. Montagearbeitsplatz nach einem der Ansprüche 1 bis 3, **dadurch gekennzeichnet, dass** die Antriebseinheit (6) einen in der Geschwindigkeit steuerbaren Servo-Synchronmotor mit integrierter Regelungselektronik aufweist, der über ein Schneckengetriebe mit einer Welle (24) des Karussells (4, 4', 4") verbunden ist.

5. Montagearbeitsplatz nach einem der Ansprüche 1 bis 4, **dadurch gekennzeichnet, dass** die Steuereinheit (17) einen Leitrechner (18) und eine speicherprogrammierbare Steuerung (SPS) aufweist mit einem Karussellsteuerungsprogramm (21), das in Abhängigkeit von einem durch einen Leitrechner (18) vorgegebenen Baugruppenerstellungsprogramm (20) die an die Antriebseinheiten (6) gerichteten Steuersignale erzeugt.

6. Montagearbeitsplatz nach einem der Ansprüche 1 bis 5, **dadurch gekennzeichnet, dass** eine optische Signalisierungseinheit (16) vorgesehen ist, mittels derer der das Bauteil zu entnehmende Behälter (8) in seiner Entnahmeposition (22) signalisierbar ist und/oder mittels derer montageschrittabhängige Informationen auf die Arbeitsfläche (3) projizierbar sind.

7. Montagearbeitsplatz nach einem der Ansprüche 1 bis 6, **dadurch gekennzeichnet, dass** die optische Signalisierungseinheit (16) als eine Lichtprojektionseinheit ausgebildet ist, die ein optisches Hinweissignal auf die Arbeitsfläche (3) und/oder auf den Behälter (8) projiziert zum montageschrittabhängigen Hinweis auf das zu entnehmende Bauteil.

8. Montagearbeitsplatz nach einem der Ansprüche 1 bis 7, **dadurch gekennzeichnet, dass** die optische Signalisierungseinheit (16) eine Anzahl von jeweils den Behältern zugeordneten Sensorleuchten umfasst, die derart ansteuerbar sind, dass die dem das zu entnehmende Bauteil enthaltene Behälter (8) zugeordnete Sensorleuchte aufleuchtet.

9. Verfahren zur Montage von Baugruppen an einem Montagearbeitsplatz nach einem der Ansprüche 1 bis 8, wobei eine Baugruppe aus einer Mehrzahl von Bauteilen zusammengesetzt wird, die jeweils in unterschiedlichen Behältern (8) bereitgestellt werden, wobei der Montagearbeitsplatz mehrere Karussells (4, 4', 4") aufweist, und dass die Behälter (8) in die Karussells (4, 4', 4") angeordnet werden, wobei das Karussell (4, 4', 4") um eine vertikale Drehachse (5) derart in Abhängigkeit von einem die sequentielle Montage der Bauteile zu der Baugruppe vorgebenden Baugruppenerstellungsprogramm (20) verdreht wird, so dass in jedem Montageschritt der das aktuell zu montierende Bauteil enthaltene Behälter (8) in eine für den Monteur zugänglichen Greifraum (12) positioniert ist, **dadurch gekennzeichnet, dass** die Bauteile auf die Behälter (8) mehrerer Karussells (4, 4', 4") derart verteilt angeordnet werden, dass nacheinander zu verbauende Bauteile in Behältern (8) unterschiedlicher Karussells (4, 4', 4") enthalten sind .

10. Verfahren nach Anspruch 9, **dadurch gekennzeichnet, dass** jeder Montageschritt, in dem ein Bauteil aus dem Behälter (8) des Karussells (4, 4', 4") entnommen wird und dann auf einer Arbeitsfläche (3) montiert wird, mit Betätigen einer Eingabeeinheit (19) durch den Monteur abgeschlossen wird, wobei von der Eingabeeinheit (9) ein Montageschrittbestätigungssignal an die Steuereinheit (17) gesendet wird, und dass die Steuereinheit (17) dann ein Ansteuersignal an eine dem Karussell (4, 4', 4") zugeordnete Antriebseinheit (6) sendet zum Verbringen des das Bauteil für den nächsten Montageschritt enthaltenen Behälters (8) in eine Entnahmeposition.

11. Verfahren nach Anspruch 9 oder 10, **dadurch gekennzeichnet, dass** zum Rüsten eines neuen Montagevorganges dem Monteur durch optische Signale signalisiert wird, welches Karussell (4, 4', 4") auszutauschen ist.

## Claims

1. An assembly workstation for manually assembling assemblies from a plurality of components, comprising a work surface (3) on which the components can be assembled, and comprising a plurality of containers (8) which each accommodate a number of components and are arranged one above the other and/or one next to the other in a reaching space (12),
- the containers (8) being arranged in at least one carousel (4, 4', 4") which is rotatable about a vertical axis of rotation (5),
- a drive unit (6) being provided to rotate the carousel (4, 4', 4"),
- a control unit (17) being provided to actuate the drive unit (6), the control unit (17) influencing the drive unit (6) in such a way that, at each assembly step, the container (8) provided with the component necessary for assembly is accessible to an assembler standing at the work surface (3),
- the carousel (4, 4', 4") having a number of dish-shaped extensions (7, 7', 7") arranged offset from one another in the direction of an axis of rotation (5) of the carousel (4), the dish-shaped extension (7, 7', 7") having a number of containers (8) arranged concentrically around the axis of rotation (5),
**characterized in that** the dish-shaped extensions (7, 7', 7") have radially projecting rectangular receptacles (9) which are distributed in the circumferential direction relative to the vertical axis of rotation (5), and **in that** the containers (8) fastened to the dish-shaped extensions (7, 7', 7") in the direction of the axis of rotation (5) are alternately arranged offset from one another by a radial offset angle (ϕ) in the circumferential direction such that the containers (8) of one dish-shaped extension (7') extending in a first horizontal plane are arranged in an intermediate space between containers (8) of another dish-shaped extension (7") extending in a second horizontal plane, and vice versa.

2. The assembly workstation according to Claim 1, **characterized in that** the containers (8) arranged on a particular dish-shaped extension (7, 7', 7") are identical and are arranged at the same radial distance from the axis of rotation (5).

3. The assembly workstation according to Claim 1 or 2, **characterized in that** several carousels (4, 4', 4") are arranged one next to the other in the horizontal direction, and **in that** a frame (2) supports both the carousels (4) and the work surface (3).

4. The assembly workstation according to any one of Claims 1 to 3, **characterized in that** the drive unit (6) has a synchronous servo motor of which the speed can be controlled and which has integrated control electronics and is connected to a shaft (24) of the carousel (4, 4', 4") via a worm gear.

5. The assembly workstation according to any one of Claims 1 to 4, **characterized in that** the control unit (17) has a master computer (18) and a programmable logic controller (SPS) with a carousel control program (21) which, on the basis of an assembly creation program (20) specified by a master computer (18), generates control signals for the drive units (6).

6. The assembly workstation according to any one of Claims 1 to 5, **characterized in that** an optical signaling unit (16) is provided, by means of which the container (8) from which the component is to be removed, in a removal position (22) thereof, can be signaled and/or by means of which assembly-step-dependent information can be projected onto the work surface (3).

7. The assembly workstation according to any one of Claims 1 to 6, **characterized in that** the optical signaling unit (16) is formed as a light projection unit which projects an optical indicator signal onto the work surface (3) and/or onto the container (8) as an assembly-step-dependent indicator of the component to be removed.

8. The assembly workstation according to any one of Claims 1 to 7, **characterized in that** the optical signaling unit (16) comprises a number of sensor lights which are respectively assigned to the containers and which can be actuated in such a way that the sensor light assigned to the container (8) containing the component to be removed lights up.

9. A method for assembling assemblies on an assembly workstation according to any one of Claims 1 to 8, wherein an assembly is assembled from a plurality of components provided in different containers (8), the assembly workstation having a plurality of carousels (4, 4', 4"), the containers (8) being arranged in the carousels (4, 4', 4"), the carousel (4, 4', 4") being rotated about a vertical axis of rotation (5) on the basis of an assembly creation program (20) that specifies the sequential assembly of the components into the assembly, such that, at each assembly step, the container (8) containing the current component to be installed is positioned in a reaching space (12) accessible to the assembler, **characterized in that** the components are distributed across the containers (8) of multiple carousels (4, 4', 4") in such a way that components to be installed consecutively are contained in containers (8) of different carousels (4, 4', 4").

10. The method according to Claim 9, **characterized in that** each assembly step in which a component is removed from the container (8) of the carousel (4, 4', 4") and then installed on a work surface (3) is completed by the assembler operating an input unit (19), an assembly step confirmation signal being transmitted from the input unit (9) to the control unit (17), and **in that** the control unit (17) then transmits an actuation signal to a drive unit (6) assigned to the carousel (4, 4', 4"), in order to bring the container (8) containing the component for the next assembly step to a removal position.

11. The method according to Claim 9 or 10, **characterized in that**, in order to set up a new assembly process, optical signals are used to signal to the assembler which carousel (4, 4', 4") is to be replaced.

## Revendications

1. Poste de travail de montage pour le montage manuel de sous-ensembles constitués d'une pluralité de composants, avec une surface de travail (3) sur laquelle les composants peuvent être montés, et avec une pluralité de récipients (8) recevant respectivement un nombre de composants, qui sont disposés répartis les uns au-dessus et/ou à côté des autres dans un espace de préhension (12),
- les récipients (8) étant disposés dans au moins un carrousel (4, 4', 4") pouvant tourner autour d'un axe de rotation vertical (5),
- une unité d'entraînement (6) étant prévue pour faire tourner le carrousel (4, 4', 4"),
- une unité de commande (17) étant prévue pour commander l'unité d'entraînement (6), l'unité de commande (17) agissant sur l'unité d'entraînement (6) de telle sorte qu'à chaque étape de montage, le récipient (8) pourvu du composant nécessaire au montage est accessible à un monteur se tenant sur la surface de travail (3),
- le carrousel (4, 4', 4") présentant un nombre de bras en forme de disque (7, 7', 7") disposés de manière décalée les uns par rapport aux autres dans la direction d'un axe de rotation (5) du carrousel (4), le bras en forme de disque (7, 7', 7") présentant un nombre de récipients (8) disposés de manière concentrique autour de l'axe de rotation (5),
**caractérisé en ce que** les bras en forme de disque (7, 7', 7") présentent des logements rectangulaires (9) faisant saillie radialement, qui sont disposés répartis dans la direction circonférentielle par rapport à l'axe de rotation vertical (5) et **en ce que** les récipients (8) fixés sur les bras en forme de disque (7, 7', 7") dans la direction de l'axe de rotation (5) sont disposés en alternance de manière décalée les uns par rapport aux autres d'un angle de décalage radial (ϕ) dans la direction circonférentielle, de telle sorte que les récipients (8) de l'un des bras en forme de disque (7'), qui s'étend dans un premier plan horizontal, sont disposés dans un espace intermédiaire entre des récipients (8) de l'autre bras en forme de disque (7"), qui s'étend dans un deuxième plan horizontal, et vice versa.

2. Poste de travail de montage selon la revendication 1, **caractérisé en ce que** les récipients (8) disposés sur chaque bras en forme de disque (7, 7', 7") sont réalisés sous forme identique et sont disposés à une même distance radiale de l'axe de rotation (5).

3. Poste de travail de montage selon la revendication 1 ou 2, **caractérisé en ce que** plusieurs carrousels (4, 4', 4") sont disposés les uns à côté des autres dans la direction horizontale et **en ce qu'**un châssis (2) supporte à la fois les carrousels (4) et la surface de travail (3).

4. Poste de travail de montage selon l'une quelconque des revendications 1 à 3, **caractérisé en ce que** l'unité d'entraînement (6) présente un moteur synchrone asservi à vitesse commandable avec électronique de régulation intégrée, qui est relié à un arbre (24) du carrousel (4, 4', 4") par le biais d'un engrenage à vis sans fin.

5. Poste de travail de montage selon l'une quelconque des revendications 1 à 4, **caractérisé en ce que** l'unité de commande (17) présente un ordinateur pilote (18) et un automate programmable industriel (API) avec un programme de commande de carrousel (21) qui génère les signaux de commande dirigés vers les unités d'entraînement (6) en fonction d'un programme de fabrication de sous-ensembles (20) prédéfini par un ordinateur pilote (18).

6. Poste de travail de montage selon l'une quelconque des revendications 1 à 5, **caractérisé en ce qu'**il est prévu une unité de signalisation optique (16) au moyen de laquelle le récipient (8) à prélever le composant peut être signalé dans sa position de prélèvement (22) et/ou au moyen de laquelle des informations dépendant de l'étape de montage peuvent être projetées sur la surface de travail (3).

7. Poste de travail de montage selon l'une quelconque des revendications 1 à 6, **caractérisé en ce que** l'unité de signalisation optique (16) est réalisée sous la forme d'une unité de projection de lumière qui projette un signal d'indication optique sur la surface de travail (3) et/ou sur le récipient (8) pour indiquer le composant à prélever en fonction de l'étape de montage.

8. Poste de travail de montage selon l'une quelconque des revendications 1 à 7, **caractérisé en ce que** l'unité de signalisation optique (16) comprend un nombre de lampes de détection associées respectivement aux récipients, qui peuvent être commandées de telle sorte que la lampe de détection associée au récipient (8) contenant le composant à prélever s'allume.

9. Procédé de montage de sous-ensembles à un poste de travail de montage selon l'une quelconque des revendications 1 à 8, dans lequel un sous-ensemble est assemblé à partir d'une pluralité de composants qui sont respectivement mis à disposition dans différents récipients (8), le poste de travail de montage présentant plusieurs carrousels (4, 4', 4"), et les récipients (8) étant disposés dans les carrousels (4, 4', 4"), le carrousel (4, 4', 4") étant tourné autour d'un axe de rotation vertical (5) en fonction d'un programme de fabrication de sous-ensembles (20) prédéfinissant le montage séquentiel des composants pour le sous-ensemble, de telle sorte qu'à chaque étape de montage, le récipient (8) contenant le composant à monter actuellement est positionné dans un espace de préhension (12) accessible au monteur, **caractérisé en ce que** les composants sont disposés répartis sur les récipients (8) de plusieurs carrousels (4, 4', 4") de telle sorte que des composants à monter successivement sont contenus dans des récipients (8) de différents carrousels (4, 4', 4").

10. Procédé selon la revendication 9, **caractérisé en ce que** chaque étape de montage, au cours de laquelle un composant est prélevé dans le récipient (8) du carrousel (4, 4', 4") puis monté sur une surface de travail (3), est terminée par l'actionnement d'une unité d'entrée (19) par le monteur, un signal de confirmation d'étape de montage étant envoyé par l'unité d'entrée (9) à l'unité de commande (17), et **en ce que** l'unité de commande (17) envoie ensuite un signal de commande à une unité d'entraînement (6) associée au carrousel (4, 4', 4") pour amener le récipient (8) contenant le composant pour l'étape de montage suivante dans une position de prélèvement.

11. Procédé selon la revendication 9 ou 10, **caractérisé en ce que**, pour préparer une nouvelle opération de montage, des signaux optiques signalent au monteur quel carrousel (4, 4', 4") doit être remplacé.
